# EUROPÄISCHE PATENTSCHRIFT

(11) **EP 2 606 187 B1**
(45) Veröffentlichungstag und Bekanntmachung des Hinweises auf die Patenterteilung: **20.04.2016**
(21) Anmeldenummer: 11745771.3
(22) Anmeldetag: 16.08.2011
(51) Int. Cl.: E03F 5/06

(54) **ABDECKUNG AUS MEHREREN, INEINANDER EINGESETZTEN ROSTEN**
COVERING CONSISTING OF A PLURALITY OF GRATINGS INSERTED ONE INTO ANOTHER
ÉLÉMENT DE RECOUVREMENT COMPOSÉ DE PLUSIEURS GRILLES INSÉRÉES LES UNES DANS LES AUTRES

(30) Priorität: 15.09.2010 DE 102010037563; 19.08.2010 DE 102010037081
(43) Veröffentlichungstag der Anmeldung: 26.06.2013
(73) Patentinhaber: ACO Severin Ahlmann GmbH & Co. KG, 24768 Rendsburg (DE)
(72) Erfinder: MEINCKE, Arne, 24251 Osdorf (DE); AHLMANN, Hans-Julius, 24782 Büdelsdorf (DE)
(74) Vertreter: Bohnenberger, Johannes
(86) Internationale Anmeldenummer: PCT/EP2011/064112
(87) Internationale Veröffentlichungsnummer: WO 2012/022753

(56) Entgegenhaltungen:
- WO-A1-2007/141035
- WO-A2-2010/021472
- DE-A1-102006 051 160

## Beschreibung

Die Erfindung betrifft eine Abdeckung für Rinnen, Schächte oder dergleichen Bauwerke nach dem Oberbegriff des Patentanspruches 1.

Im Außen- oder Innenbereich sind oftmals Öffnungen derart zu verschließen, dass man sie gefahrlos überschreiten oder überfahren kann. In vielen Fällen, z. B. zur Entwässerung von Oberflächen weisen derartige Abdeckungen Öffnungen auf, in welche das Oberflächenwasser eintreten kann, um dann abgeführt zu werden. Im einfachen Fall werden derartige Abdeckungen als Roste aus Blech gebogen, die mit Schlitzen und Stegen versehen sind. Die Stege weisen Oberflächen und Seitenflächen auf, die gegenüber der Oberfläche abgekantet sind. Derartige Roste werden aus einem einzigen Blechstreifen hergestellt, in dem das Material zwischen den Stegen durchtrennt und derart nach unten gebogen wird, dass die Seitenflächen entstehen. Die Höhe der Seitenfläche beträgt somit den halben Abstand zwischen zwei Stegen bzw. die halbe Breite der Schlitze. Da die Breite der Schlitze begrenzt ist, steht somit nur eine bestimmte Maximalhöhe der Seitenflächen zur Verfügung, was die Stabilität der Roste begrenzt. Um deren Stabilität zu erhöhen, muss ein stärkeres Material gewählt werden, was wiederum die Kosten für derartige Roste erheblich erhöht.
Ein solcher Rost ist beispielsweise aus der WO 2008/052599 A1 bekannt.

Eine Vorrichtung der hier angesprochenen Art ist auch aus der WO 2007/141035 A1 bekannt.

Der Erfindung liegt die Aufgabe zugrunde, eine Abdeckung der eingangs genannten Art dahin gehend weiterzubilden, das eine erhöhte Stabilität ohne Erhöhung der Materialstärke erzielbar ist.

Diese Aufgabe wird durch eine Abdeckung nach Anspruch 1 gelöst. Insbesondere wird diese Aufgabe dadurch gelöst, dass mindestens ein zweiter Rost vorgesehen ist, dessen Stege in die Schlitze des ersten Rostes eingesetzt sind. Dies bedeutet, dass jeder der beiden Roste (wenn man zunächst von nur zwei Rosten ausgeht) die doppelte Schlitzbreite aufweisen kann, was wiederum dazu führt, dass die Höhe der Seitenflächen eines jeden Steges genau doppelt so hoch ist wie bei der "normalen" Schlitzbreite. Dadurch kann trotz geringer Schlitzbreite (wie dies vorgeschrieben ist) bei gleicher Materialstärke eine erhöhte Stabilität erzielt werden.

Vorzugsweise ist der erste Rost mit dem zweiten Rost und gegebenenfalls weiteren Rösten verbunden und zwar vorzugsweise unlösbar verbunden. Dadurch ergibt sich eine in einem Stück handhabbare Abdeckung.

Wenn der erste Rost mit dem zweiten Rost und gegebenenfalls weiteren Rosten formschlüssig verbunden ist, so kann mit geringem Arbeitsaufwand ein einstückiges Bauteil geschaffen werden.

Vorzugsweise wird der erste Rost mit dem zweiten Rost und gegebenenfalls weiteren Rosten durch randseitige Falze verbunden. Dies ergibt ein sehr kompaktes Bauteil, da die Roste ohnehin mit ihren Rändern auf entsprechenden Zargen oder Oberrändern der abzudeckenden Schächte oder Bauwerke aufliegen.

Vorzugsweise sind die Stege der Roste derart gebogen, dass ihre Oberflächen in einer Ebene verlaufen. Dies verringert die Verletzungsgefahr und verbessert das Aussehen der Roste.

Eine besonders hohe Stabilität ergibt sich dann, wenn mindestens einer der Roste randseitige, nach unten ragende Randstreifen mit im Wesentlichen senkrechten Schlitzen aufweist, in welche die Seitenflächen der Stege eingehängt sind. Durch die Abstützung der Stege am Rand wird die Stabilität der Roste insgesamt erheblich erhöht.

Vorzugsweise weist nur einer der Roste randseitige Auflagebänder auf, die unter Zwischenlage von randseitigen Auflagebändern aller weiteren Roste U-förmig gebogen sind, so dass sie die "einlagigen" Auflagebänder der anderen Roste umschließen. Dadurch wird in besonders kostengünstiger Weise eine formschlüssige Verbindung aller Roste miteinander erzielt.

Die bisher beschriebenen Ausführungsformen der Erfindung betreffen einen Rost, der mit seinen Auflagebändern auf dem Rand einer Rinne aufliegt. Die hier vorliegende Erfindung ist aber auch für Roste geeignet, die zwischen Zargen einer Rinne eingelegt werden. Hierbei weisen die Roste C-förmige oder hakenförmige, nach innen offene randseitige Falze auf, in welchen die Stege aufgestützt sind. Ansonsten bleiben die prinzipiellen Konstruktionsmerkmale, also die formschlüssig Verbindung mehrerer Roste gleich.

Die Herstellung derartiger Roste erfolgt vorzugsweise durch Rollformen.

Bevorzugte Ausführungsformen der Erfindung ergeben sich aus den Ausführungsbeispielen, die nachfolgend anhand von Abbildungen näher erläutert werden. Hierbei zeigen
- Fig. 1A eine perspektivische Teilansicht eines zweiten Rostes,
- Fig. 1B eine perspektivische Teilansicht eines ersten Rostes,
- Fig. 1C die Roste nach den Figuren 1A und 1B miteinander verbunden,
- Fig. 2 den mit II bezeichneten Ausschnitt aus Fig. 1C in Vergrößerung,
- Fig. 3 eine schematisierte Längsschnittansicht zur Erläuterung des Stanz- und Abkantvorganges zur Herstellung eines Rostes,
- Fig. 4 einen schematisierten Längsschnitt eines zweiten Rostes,
- Fig. 5 einen schematisierten Längsschnitt durch einen vollständigen Rost,
- Fig. 6 einen Teil-Querschnitt entlang der Linie VI-VI aus Fig. 5,
- Fig. 7 einen Teil-Querschnitt entlang der Linie VII-VII aus Fig. 5,
- Fig. 8 schematisierte Längsschnitte durch fünf einzelne, miteinander zu verbindende Roste,
- Fig. 9 die fünf Roste aus Fig. 8 zur Bildung einer vollständig geschlossenen Abdeckung,
- Fig. 10 der Darstellung ähnlich der nach Fig. 8 jedoch mit nur drei Rosten,
- Fig. 11 die drei Roste aus Fig. 10 zu einem einzigen Rost zusammengesetzt,
- Fig. 12 eine Teil-Stirnansicht einer weiteren Ausführungsform der Erfindung und
- Fig. 13 eine perspektivische Darstellung der Ausführungsform nach Fig. 12.

In der nachfolgenden Beschreibung werden für gleiche und gleich wirkende Teile dieselben Bezugsziffern verwendet.

Nachfolgend wird anhand der Fig. 1 und 2 eine Ausführungsform der Erfindung erläutert.

In Fig. 1B ist ein erster Rost gezeigt, der aus einem einzigen Blechstück durch Rollformen bzw. Stanzen hergestellt ist. Dieser erste Rost 10 weist Stege 12 auf, die durch Schlitze 11 getrennt sind. Jeder Steg 12 weist eine Oberfläche auf, die mit Noppen zur Verbesserung der Rutschfestigkeit beim Betreten versehen ist. Von den Oberflächen 13 nach unten gerichtet, weisen die Stege 12 Seitenfalze 14, 14' auf, die mit Endkrallen 19 (Fig. 7) in Schlitze 17 eingreifen, welche in Randstreifen 16, 16' eingestanzt sind, sodass jede Seitenfläche 14, 14' mit ihren Enden in den Randstreifen 16, 16' abgestützt ist. Die Oberflächen 13 sind weiterhin mit jeweils einem oberen Schenkel eines U-förmigen Falzes 15 verbunden, der - nach unten abgekantet-in die Randstreifen 16, 16' übergeht.

In Fig. 1B ist zu sehen, dass die Schlitze 17 in genau der doppelten Anzahl vorgesehen sind, wie die Stege 12. In diese Schlitze 17 können nun Seitenflächen 24, 24' von Stegen 22 eines zweiten Rostes 20 (Fig. 1 A) eingesetzt werden, sodass dann der fertige Rost gemäß Fig. 1C entsteht. Dieser fertige Rost weist also abwechselnd Stege 12 und 22 eines ersten Rostes 10 bzw. zweiten Rostes 20 auf.

Weiterhin sind Auflagebänder 28, 28 des zweiten Rostes 20 zwischen den Seitenflächen der U-förmige Falze 15, 15' eingeklemmt und Endkrallen 29 der Seitenflächen 24, 24' in Schlitze 17 der Randstreifen 16, 16' des ersten Rostes 10 eingehängt.

Die Vorteile dieser Konstruktion werden nachfolgend anhand der Fig. 3 bis 5 erläutert.

In Fig. 3 ist stark schematisiert ein Blech gezeigt, das zunächst in einer Ebene verläuft und dann im Bereich des Pfeils in Fig. 3 durchtrennt wird. Daraufhin werden die Blechabschnitte wie in Fig. 3 gezeigt nach unten abgekantet, sodass eine Reihe von Stegen mit dazwischen liegenden sehr breiten Schlitzen entsteht. In Fig. 4 ist eine solche Anordnung gezeigt, wobei die dortigen Stege 22 mittig zwischen die Stege 12 des Rostes 10 aus Fig. 5 eingesetzt werden. Dadurch können die Seitenflächen 14, 14' bzw. 24, 24' doppelt so hoch ausgebildet werden, wie bei einem Rost, der nur aus einem Teilstück besteht.

In den Fig. 6 und 7 sind Schnitte entlang der Linien VI-VI bzw. VII-VII aus Fig. 5 gezeigt. Hieraus wird ersichtlich, dass der erste Rost 10 seitlich Falze 15 aufweist, welche einerseits U-förmig umgebogen und dann andererseits nach unten zur Bildung der Randstreifen 16 abgekantet sind. Diese Randstreifen 16 weisen Schlitze 17 auf, in welche Endkrallen 19 der Seitenflächen 14 eingreifen, sodass die Stege 12 des ersten Rostes 10 mit ihren Seitenflächen 14 in dem Randstreifen 16 abgestützt sind. Weiterhin umgreifen die Falze 15 Auflagebänder 28 des zweiten Rostes 20, der also keine Falze 15 und Randstreifen 16 aufweist. Durch diese Konstruktion ist einerseits eine sichere Verbindung zwischen dem ersten Rost 10 und dem zweiten Rost 20 durch Formschluss gewährleistet, andererseits ergibt sich die oben bereits erläuterte Stabilitätserhöhung durch höhere Seitenflächen 14, 14'.

Das soeben erläuterte Prinzip des "Ineinanderschachtelns" von zwei Rosten kann auch auf eine höhere Zahl von Rosten erweitert werden. Dies ist in den Fig. 8 bis 11 gezeigt.

Bei der Ausführungsform nach Fig. 8 sind neben einem ersten Rost 10 und einem zweiten Rost 20 drei weitere Roste 30 bis 32 schematisiert gezeigt. Diese Roste können dann - wie dies in Fig. 9 gezeigt ist - so ineinander "gestapelt" werden, dass eine vollständig geschlossene Abdeckung entsteht, die aber "nur" aus Blechformteilen hergestellt ist, die aber eine außerordentlich hohe Stabilität aufweist.

Bei den in den Fig. 10 und 11 gezeigten Ausführungsform sind ein erster Rost 10, ein zweiter Rost 20 und ein dritter Rost 30 ineinander gesteckt, sodass relativ schmale Schlitze 11 entstehen, wie dies ab und an gewünscht ist. Darüber hinaus ist die Stabilität dieser Anordnung ebenfalls besonders hoch.

In Fig. 1 sowie in den Figuren 6 und 7 wurden Roste beschrieben, die mit ihren Auflagebändern 18, 18'; 28, 28' auf Rändern einer Rinne aufliegen. In den Figuren 12 und 13 sind schematisiert Roste gezeigt, die zwischen Zargen einer Rinne liegen. Hierfür sind die Falze 15 C-förmig bzw. hakenförmig ausgebildet und definieren die Dicke der Roste 10, 20. Die Stege 22 bzw. deren Seitenflächen 24, 24' ragen mit ihren Endkrallen 29 in die hakenförmigen Falze 15 hinein und stützen sich dort ab. Der hierdurch erreichte Erfolg ist derselbe wie bei der zuvor gezeigten Ausführungsform der Erfindung. Auch können wieder zwei oder mehr Roste 10, 20 ineinander "verkrallt" werden, um so einen stabilen, einheitlich handhabbaren Rost zu schaffen.

### Bezugszeichenliste

- 10: erster Rost
- 11: Schlitz
- 12: Steg
- 13: Oberfläche
- 14, 14': Seitenflächen
- 15, 15': Falz
- 16, 16': Randstreifen
- 17: Schlitz
- 18, 18': Auflageband
- 19: Endkralle
- 20: zweiter Rost
- 21: Schlitz
- 22: Steg
- 23: Oberfläche
- 24, 24': Seitenfläche
- 28, 28': Auflageband
- 29: Endkralle
- 30: dritter Rost
- 31: vierter Rost
- 32: fünfter Rost

## Patentansprüche

1. Abdeckung für Rinnen, Schächte oder der gleichen Bauwerke, umfassend mindestens einen aus einem einzigen Blechstück gefertigten ersten Rost (10) mit Schlitzen (11) und Stegen (12) mit Oberflächen (13) und jeweils mindestens einer Seitenfläche (14, 14') aus gegenüber der Oberfläche abgekanteten Blech
**dadurch gekennzeichnet, dass**
mindestens ein aus einem einzigen Blechstück gefertigter zweiter Rost (20) mit Schlitzen (21) und Stegen (22) mit Oberflächen (23) und jeweils mindestens einer Seitenfläche (24, 24') aus gegenüber der Oberfläche abgekanteten Blech vorgesehen ist, dessen Stege (22) in die Schlitze (11) des ersten Rostes (10) eingesetzt sind.

2. Abdeckung nach Anspruch 1,
**dadurch gekennzeichnet, dass**
der erste Rost (10) mit dem zweiten Rost (20) und gegebenenfalls weiteren Rosten (30, 31, 32) vorzugsweise unlösbar verbunden ist.

3. Abdeckung nach einem der vorhergehenden Ansprüche,
**dadurch gekennzeichnet, dass**
der erste Rost (10) mit dem zweiten Rost (20) und gegebenenfalls weiteren Rosten (30, 31, 32) formschlüssig verbunden ist.

4. Abdeckung nach einem der vorhergehenden Ansprüche,
insbesondere nach Anspruch 3,
**dadurch gekennzeichnet, dass**
der erste Rost (10) mit dem zweiten Rost (20) und gegebenenfalls weiteren Rosten (30, 31, 32) durch randseitige Falze (15) verbunden ist.

5. Abdeckung nach einem der vorhergehenden Ansprüche,
**dadurch gekennzeichnet, dass**
die Stege (12, 22) der Roste (10, 20, 30) derartig gebogen sind, dass ihre Oberflächen (13, 23) in einer Ebene verlaufen.

6. Abdeckung nach einem der vorhergehenden Ansprüche,
**dadurch gekennzeichnet, dass**
vorzugsweise nur einer der Roste (10) randseitige, nach unten ragende Randstreifen (16, 16') mit im Wesentlichen senkrechten Schlitzen (17) aufweist, in welche die Seitenflächen (14, 14'; 24, 24') der Stege (12, 22) eingehängt sind.

7. Abdeckung nach einem der vorhergehenden Ansprüche,
**dadurch gekennzeichnet, dass**
vorzugsweise nur einer der Roste (10) randseitige Auflagebänder (18, 18') aufweist, die unter Zwischenlage von randseitigen Auflagebändern (28) aller weiteren Roste (20, 30) U-förmig gebogen sind.

8. Abdeckung nach einem der vorhergehenden Ansprüche,
**dadurch gekennzeichnet, dass**
mindestens einer der Roste (10, 20) C-förmige oder hakenförmige, nach innen offene randseitige Falze (15) aufweist, in welchen die Stege (12, 22) des ersten Rosts (10) oder des zweiten Rosts (20) abgestützt sind.

## Claims

1. Covering for gutters, shafts or similar constructions, comprising at least one first grating (10) manufactured from a single piece of sheet metal and having slots (11) and webs (12) having top surfaces (13) and in each case at least one lateral surface (14, 14') of sheet metal folded with respect to the top surface,
**characterized in that**
at least one second grating (20) manufactured from a single piece of sheet metal and having slots (21) and webs (22) having top surfaces (23) and in each case at least one lateral surface (24, 24') of sheet metal folded with respect to the top surface is provided, the webs (22) of which are inserted into the slots (11) of the first grating (10).

2. Covering according to claim1,
**characterized in that**
the first grating (10) is connected with the second grating (20) and, as the case may be, further gratings (30, 31, 32) preferably in a non-detachable manner.

3. Covering according to any one of the preceding claims,
**characterized in that**
the first grating (10) is connected with the second grating (20) and, as the case may be, further gratings (30, 31, 32) in a form-fit manner.

4. Covering according to any one of the preceding claims,
In particular according to claim 3,
**characterized in that**
the first grating (10) is connected with the second grating (20) and, as the case may be, further gratings (30, 31, 32) by marginal folds (15).

5. Covering according to any one of the preceding claims,
**characterized in that**
the webs (12, 22) of the gratings (10, 20, 30) are bent such that the top surfaces (13, 23) thereof extend in one plane.

6. Covering according to any one of the preceding claims,
**characterized in that**
preferably only one of the gratings (10) exhibits marginal edge strips (16, 16') protruding downward and having substantially perpendicular slots (17), in which the lateral surfaces (14, 14'; 24, 24') of the webs (12, 22) are mounted.

7. Covering according to any one of the preceding claims,
**characterized in that**
preferably only one of the gratings (10) exhibits marginal support strips (18, 18') which are bent in a U-shape with interposition of marginal support strips (28) of all further gratings (20, 30).

8. Covering according to any one of the preceding claims,
**characterized in that**
at least one of the gratings (10, 20) exhibits C-shaped or hook-shaped inwardly open marginal folds (15) in which the webs (12, 22) of the first grating (10) or the second grating (20) are supported.

## Revendications

1. Recouvrement pour goulotte, puits ou élément de construction similaire, incluant au moins une première grille (10) fabriquée à partir d'une unique pièce de tôle, avec des fentes (11) et des barrettes (12) avec des surfaces supérieures (13) et respectivement au moins une surface latérale (14, 14 n') en tôle rabattue par rapport à la surface supérieure,
**caractérisé en ce qu'**il est prévu au moins une seconde grille (20), fabriquée à partir d'une unique pièce en tôle, avec des fentes (21) et des barrettes (22) avec des surfaces supérieures (23) et respectivement au moins une surface latérale (24, 24') en tôle rabattue par rapport à la surface supérieure, dont les barrettes (22) sont introduites dans les fentes (11) de la première grille (10).

2. Recouvrement selon la revendication 1,
**caractérisé en ce que** la première grille (10) est reliée à la seconde grille (20) et le cas échéant à d'autres grilles (30, 31, 32), de préférence de manière non détachable.

3. Recouvrement selon l'une des revendications précédentes,
**caractérisé en ce que** la première grille (10) est reliée à la seconde grille (20) et le cas échéant à d'autres grilles (30, 31, 32) avec coopération de formes.

4. Recouvrement selon l'une des revendications précédentes, en particulier selon la revendication 3,
**caractérisé en ce que** la première grille (10) est reliée à la seconde grille (20) et le cas échéant à d'autres grilles (30, 31, 32) par une feuillure du côté de la bordure (15).

5. Recouvrement selon l'une des revendications précédentes,
**caractérisé en ce que** les barrettes (12, 22) des grilles (10, 20, 30) sont cintrées de telle manière que leurs surfaces supérieures (13, 23) s'étendent dans un plan.

6. Recouvrement selon l'une des revendications précédentes,
**caractérisé en ce que** de préférence seule l'une des grilles (10) comprend des bandes latérales (16, 16'), du côté de la bordure, en saillie vers le bas, avec des fentes sensiblement verticales (17), dans lesquelles les surfaces latérales (14, 14' ; 24 ; 24') des barrettes (12, 22) sont accrochées.

7. Recouvrement selon l'une des revendications précédentes,
**caractérisé en ce que** de préférence seule l'une des grilles (10) comprend des bandes d'appui latérales (18, 18'), qui sont cintrées en forme de U avec interposition de bandes d'appui latérales (28) de toutes les autres grilles (20, 30).

8. Recouvrement selon l'une des revendications précédentes,
**caractérisé en ce que** l'une au moins des grilles (10, 20) comprend des feuillures de bordure (15), en forme de C ou en forme de crochet, ouvertes vers l'intérieur, dans lesquelles les barrettes (12, 22) de la première grille (10) ou de la seconde grille (20) sont soutenues.
